# EUROPÄISCHE PATENTSCHRIFT

(11) **EP 1 213 556 B1**
(45) Veröffentlichungstag und Bekanntmachung des Hinweises auf die Patenterteilung: **11.02.2004**
(21) Anmeldenummer: 01130598.4
(22) Anmeldetag: 26.11.1997
(51) Int. Cl.: F28F 1/02, F28F 9/02

(54) **Flachrohr-Wärmeübertrager mit umgeformtem Flachrohrendabschnitt**
Flat tube heat exchanger with deformed tube ends
Echangeur de chaleur à tubes plats avec extrémités déformées

(30) Priorität: 27.11.1996 DE 19649129
(43) Veröffentlichungstag der Anmeldung: 12.06.2002
(62) Teilanmeldung aus: 97120669.3
(73) Patentinhaber: Behr GmbH & Co., 70469 Stuttgart (DE)
(72) Erfinder: Salzer, Ulrich, 71272 Renningen (DE); Staffa, Karl-Heinz, 70567 Stuttgart (DE)

(56) Entgegenhaltungen:
- DE-A- 3 813 339
- FR-A- 2 712 966
- US-A- 2 184 657
- US-A- 2 733 899
- US-A- 3 416 600

## Beschreibung

Die Erfindung bezieht sich auf einen aus Flachrohren aufgebauten Wärmeübertrager, bei dem die Flachrohre an wenigstens einem, in ein anschlussraumbildendes Bauteil, z.B. ein Verteiler- und/oder ein Sammelrohr, mündenden Endabschnitt umgeformt sind.

Aus Flachrohren aufgebaute Wärmeübertrager, bei denen die Flachrohre mit nicht umgeformtem Endabschnitt parallel in ein anschlussraumbildendes Bauteil, wie ein Sammel- und/oder ein Verteilerrohr, münden, werden beispielsweise als Kondensatoren und Verdampfer in Fahrzeugklimaanlagen verwendet. Unter der Bezeichnung Flachrohr-Wärmeübertrager sollen vorliegend auch Wärmeübertrager in Scheibenbauweise verstanden werden, bei denen rechteckförmige, langgestreckte, hohle Scheiben als "Flachrohre" verwendet werden, durch deren Inneres das Kältemittel der Klimaanlage hindurchgeführt wird. Bei diesen herkömmlichen Wärmeübertragern mit über ihre gesamte Länge geradlinig verlaufenden Flachrohren ist der Innendurchmesser des den Anschlussraum bildenden Bauteils durch die Breite der Flachrohre bestimmt. Mit größerer Flachrohrbreite ist somit ein größerer Innendurchmesser für dieses Bauteil erforderlich, so dass zu dessen Realisierung eine größere Wandstärke benötigt wird, wenn die Berstdruckfestigkeit gleich groß bleiben soll. Bei Verwendung von Rohren als anschlussraumbildende Bauteile tritt zudem die Schwierigkeit auf, dass mit wachsender Flachrohrbreite und damit wachsendem Durchmesser der anschlussraumbildenden Rohre deren Totvolumen ansteigt. In jedem Fall ist die Breite des anschlussraumbildenden Bauteils bei diesen herkömmlichen Wärmeübertragern größer zu wählen als diejenige der Flachrohre.

In der Patentschrift EP 0 565 813 B1 ist ein Wärmeübertrager beschrieben, der aus einer Mehrzahl von Rohren mit vorzugsweise ovalem Querschnitt aufgebaut ist, die endseitig in dreieckförmige Öffnungen einer Bodenplatte eines Sammelkastens eingesetzt und zu diesem Zweck an ihrem Rohrendabschnitt in eine Dreieckform umgeformt sind. Nach Einsetzen der dreieckförmigen Rohrendabschnitte in die dreieckförmigen Öffnungen der Bodenplatte werden die Rohrenden aufgeweitet, um die Rohre an der jeweiligen Bodenplatte zweier beidseitig angeordneter Sammelkästen festzulegen.

In der Offenlegungsschrift EP 0 659 500 A1 ist ein Wärmeübertrager offenbart, der aus mehreren, beabstandet übereinanderliegenden, U-förmig umgebogenen Flachrohren aufgebaut ist. Dabei sind die beiden Schenkel der U-förmigen Flachrohre gegenüber deren Verbindungsbereich um 90° tordiert, so dass sie beide in einer gemeinsamen Querebene liegen. Je ein freies Ende der Flachrohre ist an einen Verteilerkanal und das jeweils andere freie Ende an einen Sammelkanal angeschlossen, wobei Verteiler- und Sammelkanal auf derselben Wärmeübertragerseite angeordnet sind und das über den Verteilerkanal eingeleitete Wärmeübertragermedium U-förmig parallel durch die einzelnen Flachrohre zum Sammelkanal strömt.

In der Patentschrift US 3 416 600 ist ein Wärmeübertrager vom Serpentinentyp offenbart, bei dem ein Stapel serpentinenförmig gebogener Flachrohre vorgesehen ist, die in ihren Endabschnitten um 90° tordiert sind. Mit diesen tordierten Endabschnitten sind die Flachrohre in zugehörige Sammelrohre eingefügt, die hierzu mit umfangsseitig eingebrachten, in Rohrlängsrichtung verlaufenden und voneinander beabstandeten Längsschlitzen versehen sind. Zusätzlich können die Flachrohre in einem mittleren Bereich um 180° tordiert sein.

In der Offenlegungsschrift FR 2 712 966 A1 ist ein Flachrohr-Wärmeübertrager beschrieben, dessen Flachrohre in ihrem in ein anschlußraumbildendes Bauteil einmündenden Endabschnitt auf eine gegenüber ihrem anschließenden Abschnitt geringere Quererstreckung umgebogen oder um einen Winkel α ungleich 90° tordiert sind.

Der Erfindung liegt als technisches Problem die Bereitstellung eines Flachrohr-Wärmeübertragers der eingangs genannten Art zugrunde, der ein vergleichsweise geringes Totvolumen im Anschlussraum besitzt, bei gegebener Wandstärke des anschlussraumbildenden Bauteils eine hohe Berstdrucksicherheit aufweist, sich bei gegebener Flachrohrbreite mit vergleichsweise geringer Bautiefe fertigen lässt und bei Bedarf insbesondere als Kondensator für eine Klimaanlage verwendbar ist.

Die Erfindung löst dieses Problem durch die Bereitstellung eines Flachrohr-Wärmeübertragers mit den Merkmalen des Anspruchs 1. Bei diesem Wärmeübertrager sind die Flachrohre in ihrem in den anschlussraumbildende Bauteil mündenden Endabschnitt auf eine gegenüber ihrem anschließenden Abschnitt geringere Quererstreckung tordiert und/oder umgebogen. Dabei lässt sich ihr Durchtrittsquerschnitt auch im umgeformten Endabschnitt im wesentlichen konstant halten. Die geringere Quererstreckung des tordierten oder umgebogenen Flachrohrendabschnitts gegenüber dem anschließenden Flachrohrabschnitt macht es möglich, das anschlussraumbildende Bauteil, z.B. ein Sammel- bzw. Verteilerrohr, mit einer Bautiefe zu realisieren, die nur wenig größer als die verringerte Quererstreckung des Flachrohrendabschnitts zu sein braucht und dadurch kleiner als die Bautiefe der Flachrohre sein kann oder jedenfalls nicht größer als selbige zu sein braucht. Dabei können beide Endabschnitte jedes Flachrohrs in der beschriebenen Weise umgeformt sein, während die Flachrohre im zwischenliegenden Abschnitt z.B. geradlinig mit ihrer gegenüber den Endabschnitten größeren Quererstreckung verlaufen können, die dann die Bautiefe der Flachrohre und damit eventuell auch des gesamten Wärmeübertragers bestimmt. Die erzielbare geringe Bautiefe der anschlussraumbildenden Bauteile bei gegebener Flachrohrbreite hat den weiteren Vorteil, dass sich selbige zur Erzielung einer vorgegebenen Berstdrucksicherheit mit relativ geringer Wandstärke fertigen lassen und nur ein verhältnismäßig geringes Totvolumen besitzen. Außerdem lässt sich das durchströmte Wärmeübertragervolumen bei gegebener Wärmeübertragungsleistung vergleichsweise gering halten, was bei Bedarf eine Mengenreduzierung des durchströmenden Wärmeübertragungsfluides gegenüber konventionellen Flachrohr-Wärmeübertragern erlaubt.

Zur Erzielung einer kompakten Bauweise auch in der Richtung, in welcher die Flachrohre nebeneinanderliegend angeordnet sind, erfolgt die Tordierung beim Wärmeübertrager nach Anspruch 1 speziell um einen Winkel ungleich 90°, so dass die Flachrohrmündungen entsprechend schräg zu dieser Richtung verlaufen und dadurch in dieser Richtung weniger Einbaulänge beanspruchen. Der Torsionswinkel kann auf den jeweiligen Anwendungsfall abgestimmt werden. Mit zunehmendem Torsionswinkel verringert sich die Tiefe, d.h. Breite, des zum Einstecken der Flachrohrenden benötigten Bereiches des anschlussraumbildenden Bauteils, während gleichzeitig jeder Flachrohrendabschnitt mit einer größeren axialen Erstreckung in das Bauteil einmündet.

Beim Flachrohr-Wärmeübertrager nach Anspruch 1 sind erfindungsgemäß eine oder mehrere Trennwände im anschlußraumbildenden Bauteil vorgesehen, die den Anschlußraum in mehrere Teilräume unterteilen. Diese Maßnahme kann dazu benutzt werden, das durch die Flachrohre geführte Kältemittel unter Umlenkung in einem jeweiligen seitlichen anschlussraumbildenden Bauteil sequentiell durch aufeinanderfolgende Abschnitte des Flachrohrstapels zu leiten. Passend zur schrägen Tordierung der Flachrohrendabschnitte ist auch die jeweilige Trennwand mit dem entsprechenden Schrägwinkel im anschlussraumbildenden Bauteil angeordnet.

Bei einem nach Anspruch 3 weitergebildeten Wärmeübertrager sind die Flachrohre um ihre Längsmittelachse oder um eine zu dieser parallelen Längsachse tordiert. In letzterem Fall einer exzentrischen Tordierung können die tordierten Flachrohrendabschnitte mit alternierender lateraler Versetzung in das anschlussraumbildende Bauteil einmünden, so dass der Abstand der Flachrohre im nicht tordierten Mittenbereich selbst bei einem Torsionswinkel von 90° geringer gewählt werden kann als die Flachrohrbreite, ohne dass dazu die Flachrohre in ihren Mittenbereichen lateral versetzt angeordnet werden müssen, was einer geringen Bautiefe entgegenwirken würde.

Bei einem nach Anspruch 4 weitergebildeten Wärmeübertrager mit zwischen den Flachrohren eingebrachten Wellrippen ist vorgesehen, die Breite der Wellrippen größer zu wählen als diejenige der Flachrohre. Der dadurch entstehende Rippenüberstand erhöht den Wirkungsgrad der wärmeübertragenden Wellrippen und schützt die Flachrohre gegen Beschädigungen von außen.

Bei einem nach Anspruch 5 weitergebildeten Wärmeübertrager sind die Flachrohre in fertigungstechnisch vorteilhafter Weise als extrudierte Rohre gefertigt.

Die vorliegende Erfindung umfasst des weiteren einen Flachrohr-Wärmeübertrager mit Flachrohren, die wenigstens an einem, in ein anschlussraumbildendes Bauteil mündenden Endabschnitt umgeformt sind, wobei die Flachrohre in ihrem in das anschlussraumbildende Bauteil mündenden Endabschnitt auf eine gegenüber ihrem anschließenden Abschnitt geringere Quererstreckung umgebogen oder um einen Winkel α ungleich 90° tordiert sind, wobei eine oder mehrere Trennwände im anschlussraumbildenden Bauteil in einem dem Winkel α entsprechenden Winkel zu dessen Längsachse angeordnet sind, die den Anschlussraum in mehrere Teilräume unterteilen, in die eine jeweils zugehörige Gruppe aufeinanderfolgender Flachrohre mündet.

Für die obige Realisierungen der Erfindung sind insbesondere folgende weitere Ausgestaltungen je für sich oder in Kombination möglich. Die Flachrohre können in ihrem in das anschlussraumbildende Bauteil mündenden Endabschnitt um ihre Längsmittelachse mittig oder um eine zu dieser parallel versetzte Längsachse außermittig tordiert sein.

Zwischen benachbarten Flachrohren können Wellrippen eingebracht sein, deren Breite größer als die Flachrohrbreite ist. Die Flachrohre können von extrudierten, vor dem Umbiegen bzw. Tordieren vorzugsweise lot- und flussmittelplattierten Rohren gebildet sein. Die jeweilige Trennwand kann eine Ausnehmung aufweisen und axial von einem Stirnende her in das anschlussraumbildende Bauteil eingesetzt sein, wobei die in das anschlussraumbildende Bauteil hineinragenden Flachrohrenden in die Trennwandausnehmung eingreifen.

Bevorzugte Ausführungsformen der Erfindung sind in den Zeichnungen dargestellt und werden nachfolgend beschrieben. Hierbei zeigen:
- Fig. 1: eine schematische Seitenansicht eines Teils eines Flachrohr-Wärmeübertragers mit schrägwinklig tordierten Flachrohrendabschnitten,
- Fig. 2: eine schematische Schnittansicht längs der Linie II-II von Fig. 1,
- Fig. 3: eine ausschnittweise Schnittansicht eines für einen der gezeigten Flachrohr-Wärmeübertrager verwendbaren Rohr-/Rippenblocks.

Der in Fig. 1 in einer ausschnittweisen, schematischen Seitenansicht gezeigte Wärmeübertrager ist beispielsweise als Kondensator in einer Fahrzeugklimaanlage verwendbar. Er beinhaltet in herkömmlicher Weise einen Rohr-/Rippenblock, der in üblicher Weise aus einem Stapel voneinander beabstandeter Flachrohre 1 und einer in die Zwischenräume zwischen den Flachrohren 1 eingebrachte Wellrippenstruktur 2 besteht. Der Rohr-/Rippenblock befindet sich dabei zwischen zwei seitlich abschließenden Seitenplatten 6, von denen in der Ausschnittansicht von Fig. 1 eine dargestellt ist. Die Flachrohre 1 sind in ebenfalls herkömmlicher Weise in ihrem Inneren mit einem oder mehreren Strömungskanälen versehen, durch die das Kältemittel einer Klimaanlage durchgeleitet werden kann. Endseitig münden die Flachrohre 1 in je einen von einem seitlichen Verteiler- bzw. Sammelrohr 3 gebildeten Anschlussraum, von denen der eine als Verteilerkanal und der andere als Sammelkanal fungiert. Das über einen Einlass in das Verteilerrohr geleitete Strömungsmedium wird von dort parallel in die Flachrohre 1 eingespeist und durchquert diese zum gegenüberliegenden Sammelrohr 3, welches beispielsweise das in Fig. 1 zu erkennende Rundrohr sein kann. Mittels des Wärmeübertragers kann ein weiteres, durch die mit der Wellrippenstruktur 2 versehenen Zwischenräume zwischen den Flachrohren 1 hindurchgeleitetes Strömungsmedium in Wärmeübertragungsverbindung mit dem durch die Flachrohre 1 hindurchgeleiteten Strömungsmedium gebracht werden.

Charakteristisch für den gezeigte Wärmeübertrager ist, dass die Flachrohre 1 in ihren beiden Endabschnitten 1a gegenüber ihrem zwischenliegenden Mittenabschnitt 1b um einen Winkel α von ca. 60° um ihre Längsmittelachse tordiert sind, wie in Fig. 2 genauer zu erkennen. Wie aus dieser Schnittansicht weiter ersichtlich, verlaufen die in das jeweilige Verteiler- bzw. Sammelrohr 3 eingesteckten Rohrenden 1c somit schräg sowohl zur Längsachse 4 des Verteiler- bzw. Sammelrohrs 3 als auch zur Flachrohrquerachse 5. Dadurch besitzen die Flachrohrenden 1c eine abgesehen von der Höhe, d.h. Weite, der Flachrohre 1 um den Faktor cosα geringere Quererstreckung als der wärmeübertragungsaktive, mittlere Flachrohrabschnitt 1b. Dies bedeutet, dass die Flachrohre 1 auch nur einen Einbaubereich mit entsprechend verringerter Querabmessung, d.h. verringerter Bautiefe, des Verteiler- bzw. Sammelrohrs 3 benötigen. Da das Verteiler- bzw. Sammelrohr 3 nur einen demgegenüber geringfügig größeren Innendurchmesser besitzen muss, ergibt sich dadurch der Vorteil, dass das Verteiler- und das Sammelrohr 3 mit einem verhältnismäßig geringen Außendurchmesser R gefertigt sein können, der insbesondere kleiner sein kann als die Quererstreckung Q des mittleren Flachrohrabschnitts 1b, der dadurch insgesamt die Bautiefe des Wärmeübertragers bestimmt, wie sich aus der Ansicht von Fig. 2 ergibt. Es versteht sich, dass das Verteiler- und das Sammelrohr 3 mit korrespondierenden, schrägen Langlöchern zum passgenauen Einsetzen und Dichtlöten der tordierten Rohrenden 1c versehen sind.

Durch den bei gegebener Flachrohrbreite Q gegenüber herkömmlichen Wärmeübertragern dieser Art geringeren erforderlichen Innendurchmesser für das Verteiler- bzw. Sammelrohr 3 werden des weiteren die Vorteile erreicht, dass selbige vergleichsweise geringe Totvolumina besitzen und bei gegebener Wandstärke eine hohe Berstdrucksicherheit aufweisen, da deren Berstdruckfestigkeit mit größer werdendem Innendurchmesser abnimmt. Umgekehrt kann bei gegebener, geforderter Berstdrucksicherheit die Wandstärke der Verteilerund Sammelrohre 3 gegenüber herkömmlichen Wärmeübertragern mit nicht umgeformt einmündenden Flachrohrenden verringert werden.

Erfindungsgemäß sind in einem oder beiden Anschlussrohren 3 eine oder mehrere Trennwände 16 vorgesehen, um den vom gesamten Anschlussrohr 3 gebildeten Anschlussraum in mehrere, in Richtung der Rohrlängsachse 4 aufeinanderfolgende Teilräume 17a, 17b zu unterteilen, wie dies in Fig. 2 gezeigt ist. Die Trennwand 16 ist unter einem dem Schrägwinkel α der tordierten Flachrohrenden 1c entsprechenden Winkel schräg zur Rohrlängsachse 4 im Zwischenraum zwischen zwei benachbarten Rohrenden 1c angeordnet. Eine solche Aufteilung des jeweiligen Anschlussraums in mehrere Teilräume 17a, 17b ist insbesondere für Kondensatoren günstig, um das Kältemittel von einem Teilraum, z.B. dem Teilraum 17a, in die darin mündenden Flachrohre einzuspeisen, im gegenüberliegenden Anschlussrohr in die mit dem anderen Teilraum 17b verbundenen Flachrohre umzulenken und durch letztere hindurch in diesen anderen Teilraum 17b zu leiten. Bei Bedarf kann unter Verwendung mehrerer Trennwände diese Strömungsumlenkung in den Anschlussrohren so oft wie gewünscht wiederholt werden. Auf diese Weise lässt sich das Kältemittel mäanderförmig durch den Rohr-/Rippenblock führen.

Es versteht sich, dass neben dem gezeigten Beispiel mit einem Torsionswinkel von ca. 60° alternativ jeder andere Torsionswinkel ungleich 90° für die Verdrehung der Flachrohrendabschnitte gegenüber ihrem anschließenden Flachrohrabschnitt realisierbar ist.

Es versteht sich, dass anstelle der gezeigten Rundrohre auch Verteiler- bzw. Sammelkästen mit beliebigem andersartigem Querschnitt als anschlussraumbildende Bauteile verwendbar sind, die ein- oder mehrstückig und mit gewölbtem oder ebenem, die Flachrohrenden aufnehmendem Boden gefertigt sein können. Die erforderlichen Rohrdurchbrüche können gefräst, gestanzt, lasergeschnitten oder durch Innenhochdruckumformen eingebracht und mit oder ohne Durchzüge realisiert sein. Die Flachrohre, die speziell auch Scheiben eines Wärmeübertragers in Scheibenbauweise sein können, sind beispielsweise einstückig durch Extrudieren oder mittels Zusammenschweißen mehrerer Rohrteile oder durch Umformen und anschließendes Verschweißen eines Rohlings herstellbar.

Neben dem gezeigten geradlinigen Verlauf können die Flachrohre in ihrem Bereich zwischen den tordierten und/oder umgebogenen Endabschnitten auch einen geschwungenen Verlauf besitzen. Analog können die Trennwände einer verwendeten Doppelwellrippenstruktur alternativ zum gezeigten Verlauf senkrecht zur Längsachse des anschlussraumbildenden Bauteils auch in einem spitzen Winkel schräg zu derselben angeordnet sein. Des weiteren versteht sich, dass je nach Bedarf die Flachrohre auch nur an einem ihrer beiden Endabschnitte tordiert und/oder umgebogen sein können und mit dem anderen Endabschnitt dann nicht zu einer geringeren Quererstreckung umgeformt in ein zugehöriges anschlussraumbildendes Bauteil münden. Das Tordieren bzw. Umbiegen der Flachrohrendabschnitte kann jeweils so erfolgen, dass sich der Durchtrittsquerschnitt der Flachrohre auch in diesem Bereich im wesentlichen konstant halten lässt, was für die meisten Anwendungsfälle bevorzugt ist.

Anstelle der in den Fig. 1 bis 2 gezeigten, längsmittigen Tordierung können die Flachrohrendabschnitte auch außermittig, d.h. um eine zu ihrer Längsmittelachse parallel versetzte Achse, tordiert sein. Insbesondere bei rechtwinkliger Tordierung können dann bei Bedarf das Verteiler- und das Sammelrohr gegenüber dem zwischenliegenden Rohr-/Rippenblock lateral versetzt angeordnet sein, wenn die Flachrohre dergestalt aufeinanderfolgend angeordnet sind, dass ihre exzentrisch tordierten Endabschnitte sämtlich auf einer Seite der Längsmittelebene des Rohr-/Rippenblocks liegen. Dies kann für bestimmte Einbausituationen vorteilhaft sein.

In einer weiteren Alternative können die Flachrohrenden so angeordnet sein, dass sich ihre Endabschnitte abwechselnd auf der einen bzw. der anderen Seite dieser Längsmittelebene des Rohr-/Rippenblocks befinden. Dazu passend sind dann in dem Verteiler- bzw. dem Sammelrohr zwei parallele Reihen von Längsschlitzen einzubringen, wobei die Längsschlitze der einen Reihe mit seitlicher Versetzung zwischen den Längsschlitzen der anderen Reihe liegen. Da sich aufgrund der seitlichen Versetzung die Längsschlitze der einen Reihe axial über die Höhe benachbarter Längsschlitze der anderen Reihe hinaus erstrecken können, lassen sich die Flachrohre selbst bei rechtwinkliger endseitiger Tordierung mit geringem Abstand im Rohr-/Rippenblock aneinanderlegen. Im speziellen Fall rechtwinkliger Tordierung ist dieser Abstand nach unten durch die halbe Breite der Flachrohre begrenzt, so dass er insbesondere kleiner als die Flachrohrbreite sein kann. Dementsprechend lässt sich eine geringe Höhe für die Wellrippen wählen, was deren Wärmeübertragungs-Wirkungsgrad verbessert. Dies trifft gerade auch für Anwendungsfälle zu, bei denen die Breite der Flachrohre geringer als diejenige der Wellrippen ist.

Fig. 3 zeigt ausschnittweise eine Längsschnittansicht durch einen Rohr-/Rippenblock, wie er für die oben beschriebenen Wärmeübertrager verwendbar ist. Charakteristisch ist bei diesem Rohr-/Rippenblock, dass die Breite W der Wellrippen 40 größer gewählt ist als die Breite Q der als Mehrkammerrohre realisierten Flachrohre 41. Dadurch wird ein Rippenüberstand bereitgestellt, der den Wirkungsgrad der Wellrippen 40 hinsichtlich ihrer Wärmeübertragungsfähigkeit erhöht und die Flachrohre 41 gegen Beschädigungen von außen schützt. Das Verhältnis Q/W kann beispielsweise 2/3 betragen.

In allen oben beschriebenen Beispielen können die Flachrohre vorteilhafterweise als extrudierte Rohre gefertigt sein. Dabei kann es außerdem von Vorteil sein, die Rohre vor ihrem endseitigen Tordieren bzw. Umbiegen mit einer Lotund Flussmittelplattierung zu versehen. Dies erleichtert ein abgedichtetes Einfügen der Flachrohrenden in die Anschlussrohre mittels Dichtlöten.

## Patentansprüche

1. Flachrohr-Wärmeübertrager mit
- Flachrohren (1), die wenigstens an einem, in ein anschlussraumbildendes Bauteil (3) mündenden Endabschnitt (1a) auf eine gegenüber ihrem anschließenden Abschnitt (1b) geringere Quererstreckung umgebogen oder um einen Winkel α ungleich 90° tordiert sind,
**dadurch gekennzeichnet,dass**
- eine oder mehrere Trennwände (16) im anschlussraumbildenden Bauteil (3) vorgesehen sind, die den Anschlussraum in mehrere Teilräume 17a, 17b) unterteilen, wobei die Trennwände (16) unter einem dem Winkel α der tordierten Flachrohrendabschnitte (1a) entsprechenden Winkel schräg zur Längsachse des anschlussraumbildenden Bauteils (3) im Zwischenraum zwischen zwei benachbarten Rohrenden (1c) angeordnet sind.

2. Flachrohr-Wärmeübertrager nach Anspruch 1, **dadurch gekennzeichnet, dass** in einen der Teilräume (17a, 17b) jeweils eine zugehörige Gruppe aufeinanderfolgender Flachrohre mündet.

3. Flachrohr-Wärmeübertrager nach Anspruch 1 oder 2, weiter **dadurch gekennzeichnet, dass** die Flachrohre in ihrem in das anschlussraumbildende Bauteil mündenden Endabschnitt um ihre Längsmittelachse mittig oder um eine zu dieser parallel versetzte Längsachse außermittig tordiert sind.

4. Flachrohr-Wärmeübertrager nach einem der Ansprüche 1 bis 3, weiter **dadurch gekennzeichnet, dass** zwischen benachbarten Flachrohren (41) Wellrippen (40) eingebracht sind, deren Breite (W) größer als die Flachrohrbreite (Q) ist.

5. Flachrohr-Wärmeübertrager nach einem der Ansprüche 1 bis 4, weiter **dadurch gekennzeichnet, dass** die Flachrohre von extrudierten, vor dem Umbiegen bzw. Tordieren vorzugsweise lot- und flussmittelplattierten Rohren gebildet sind.

## Claims

1. Flat-tube heat exchanger with
- flat tubes (1) which are bent or turned about an angle α that is not 90° at least at an end portion (1a) opening into a component (3) forming an adjoining chamber so as to be shorter in transverse extension than their adjoining portion (1b),
**characterised in that**
- one or more dividing walls (16) are provided in the component (3) forming and adjoining chamber, which divide the adjoining chamber into several part-chambers (17a, 17b), the dividing walls (16) being disposed in the intermediate space between two adjacent tube ends (1c) inclined at an angle to the longitudinal axis of the component (3) forming an adjoining chamber which corresponds to the angle α of the turned flat-tube end sections (1a).

2. Flat-tube heat exchanger as claimed in claim 1, **characterised in that** each co-operating group of consecutive flat tubes opens into one of the part-chambers (17a, 17b).

3. Flat-tube heat exchanger as claimed in claim 1 or 2, further **characterised in that** the end sections of the flat tubes opening into the component forming an adjoining chamber are turned about their longitudinal axis at the centre or about a longitudinal axis that is parallel with it but off-centre.

4. Flat-tube heat exchanger as claimed in one of claims 1 to 3, further **characterised in that** corrugated ribs (40) with a width (W) greater than the flat tube width (Q) are inserted between adjacent flat tubes (41).

5. Flat-tube heat exchanger as claimed in one of claims 1 to 4, further **characterised in that** the flat tubes are made from tubes which are extruded prior to bending or turning, preferably plated with solder and liquid means.

## Revendications

1. Echangeur de chaleur à tubes plats avec :
- des tubes plats (1), qui sont cintrés au moins sur une section finale (1a) débouchant dans un élément de construction (3) formant un espace de raccordement pour avoir un allongement transversal plus faible par rapport à sa section (1b) consécutive ou sont tordus d'un angle α différent de 90°,
**caractérisé en ce que**
- une ou plusieurs cloisons de séparation (16) sont prévues dans l'élément de construction (3) formant l'espace de raccordement, qui subdivisent l'espace de raccordement en plusieurs espaces partiels (17a, 17b), les cloisons de séparation (16) étant disposées dans l'espace intermédiaire entre deux extrémités de tuyau (1c) voisines de façon inclinée par rapport à l'axe longitudinal de l'élément de construction (3) formant l'espace de raccordement dans un angle correspondant à l'angle α des sections finales de tube plat (1a) tordues.

2. Echangeur de chaleur à tubes plats selon la revendication 1, **caractérisé en ce qu'**à chaque fois un groupe spécifique de tubes plats successifs débouche dans l'un des espaces partiels (17a, 17b).

3. Echangeur de chaleur à tubes plats selon la revendication 1 ou 2, **caractérisé également en ce que** les tubes plats sont tordus dans leur section finale débouchant dans l'élément de construction formant l'espace de raccordement de façon centrée autour de leur axe médian longitudinal ou de façon excentrée autour d'un axe longitudinal décalé parallèlement par rapport au premier axe.

4. Echangeur de chaleur à tubes plats selon l'une quelconque des revendications 1 à 3, **caractérisé également en ce que** entre des tubes plats (41) voisins sont introduites des nervures ondulées (40), dont la largeur (W) est supérieure à la largeur de tube plat (Q).

5. Echangeur de chaleur à tubes plats selon l'une quelconque des revendications 1 à 4, **caractérisé également en ce que** les tubes plats sont formés par des tubes extrudés, de préférence plaqués par brasage et fusion avant le cintrage ou la torsion.
